# EUROPÄISCHE PATENTSCHRIFT

(11) **EP 3 156 730 B1**
(45) Veröffentlichungstag und Bekanntmachung des Hinweises auf die Patenterteilung: **20.03.2019**
(21) Anmeldenummer: 16193406.2
(22) Anmeldetag: 12.10.2016
(51) Int. Cl.: F23N 5/00, F23N 5/10, F23N 5/12, F23K 5/14, F23K 5/04

(54) **VERFAHREN ZUR KALIBRIERUNG EINER BRENNERVORRICHTUNG FÜR FLÜSSIGBRENNSTOFFE UND STEUERVORRICHTUNG ZUR ANSTEUERUNG EINER BRENNERVORRICHTUNG**
METHOD OF CALIBRATING A BURNER DEVICE FOR LIQUID FUELS AND CONTROL DEVICE FOR A BURNER DEVICE
PROCÉDÉ DE CALIBRAGE D'UN BRÛLEUR POUR COMBUSTIBLES LIQUIDES ET APPAREIL DE CONTRÔLE POUR UN BRÛLEUR

(30) Priorität: 12.10.2015 DE 102015117338
(43) Veröffentlichungstag der Anmeldung: 19.04.2017
(73) Patentinhaber: MHG Heiztechnik GmbH, 21244 Buchholz in der Nordheide (DE)
(72) Erfinder: SCHULZ, Dirk, 21629 Neu Wulmstorf (DE)
(74) Vertreter: RGTH

(56) Entgegenhaltungen:
- EP-A1- 0 209 771
- EP-A1- 0 339 135
- EP-A1- 0 614 051
- EP-A1- 1 672 280
- EP-A2- 0 770 824
- AT-A1- 505 244
- DE-A1- 10 319 835
- DE-B3-102004 001 355
- GB-A- 2 138 610

## Beschreibung

### Technisches Gebiet

Die Erfindung betrifft ein Verfahren zur Kalibrierung einer Brennervorrichtung für Flüssigbrennstoffe. Des Weiteren betrifft die Erfindung ein Verfahren zur Steuerung eines Startvorgangs einer Brennervorrichtung für Flüssigbrennstoffe. Ferner betrifft die Erfindung eine Steuervorrichtung zur Ansteuerung einer Brennervorrichtung für Flüssigbrennstoffe, wobei die Steuervorrichtung eine Kalibrierungsfunktion zur Kalibrierung der Brennervorrichtung aufweist. Des Weiteren betrifft die Erfindung eine Brennervorrichtung für Flüssigbrennstoffe, wobei die Brennervorrichtung eine Düse, eine Elektrode, ein Gebläse zur Zuführung von Verbrennungsluft in den Bereich der Düse, eine Brennstoffpumpe zur Zuführung von flüssigem Brennstoff zur Düse und eine Steuervorrichtung zur Ansteuerung des Gebläses und der Brennstoffpumpe aufweist.

### Stand der Technik

In der DE 7910213 U1 wird ein Ölbrenner mit einem an ein Gebläse für die Verbrennungsluft angeschlossenen Flammrohr und einem im Flammrohr liegenden Zerstäuber, der an eine Ölzuleitung und eine Druckluftleitung angeschlossen ist, beschrieben. Eine auf der gleichen Antriebswelle wie das Gebläse sitzende Ölpumpe, die als Zahnradpumpe ausgebildet ist, saugt das zu verfeuernde Öl über einen Ölfilter an und pumpt es dem Zerstäuber zu.

Die EP 0 614 051 A1 betrifft einen Feuerungsautomaten zur Ansteuerung eines Gebläses mit einem Gebläseantrieb und einer Brennstoffpumpe mit einem Brennstoffpumpenantrieb.

In der DE 103 19 835 A1 wird ein Verfahren zur Regelung eines brennstoffbetriebenen Brenners mit Gebläse und einer elektronischen Regelung beschrieben, wobei die elektronische Regelung zu einer vorgegebenen Brennerleistung ein Sollsignal für die Brennstoffmenge und die Luftmenge vorgibt.

Die EP 0 339 135 A1 beschreibt eine Verbundsteuereinrichtung, welche von einem Heizungs-Steuergerät Signale entgegennimmt, diese in die Brennstoff-Verstellimpulse wandelt, integriert und aufaddiert, sodass ein Signal für den Brennstoffstrom entsteht.

In der EP 0 209 771 A1 wird ein Verfahren und eine Anordnung zur Feinregulierung des Brennstoffmengenstromes an brennerbetriebenen Feuerungsanlagen durch Messung des Restsauerstoffes und des Kohlenmonoxidgehaltes in den Abgasen beschrieben. Die EP0770824 und AT505244 beschreiben weitere Kalibrierverfahren zur Überprüfung eines lonisationselektrodensignals.

Beim erstmaligen Aufstellen bzw. Installieren einer Brennervorrichtung sowie auch beim Verändern einer Brennervorrichtung, beispielsweise nach Düsenaustausch, Pumpentausch oder Umbau der Brennervorrichtung, ist es notwendig, die Brennervorrichtung zu kalibrieren. Hierbei handelt es sich um einen Vorgang, welcher üblicherweise manuell von einem Monteur durchgeführt werden muss und in der Regel recht aufwändig ist.

### Darstellung der Erfindung: Aufgabe, Lösung, Vorteile

Der vorliegenden Erfindung liegt die Aufgabe zugrunde, ein Verfahren zur Kalibrierung sowie ein Verfahren zur Steuerung eines Startvorgangs einer Brennervorrichtung einfacher und flexibler auszugestalten.

Erfindungsgemäß wird hierfür ein Verfahren zur Kalibrierung einer Brennervorrichtung für Flüssigbrennstoffe mit den Verfahrensschritten des Anspruchs 1 vorgeschlagen. Des Weiteren wird erfindungsgemäß eine Steuervorrichtung zur Ansteuerung einer Brennervorrichtung für Flüssigbrennstoffe gemäß Anspruch 11 vorgeschlagen.

Das erfindungsgemäße Verfahren zur Kalibrierung einer Brennervorrichtung für Flüssigbrennstoffe bezieht sich auf eine Brennervorrichtung, beispielsweise einen Brenner für eine Heizung für Flüssigbrennstoffe, insbesondere für Heizöl, Benzin, Diesel und flüssige Biokraftstoffe. Derartige Brennervorrichtungen weisen ein Gebläse zur Förderung von Verbrennungsluft, eine Brennstoffpumpe, zum Beispiel eine Ölpumpe, zur Förderung von Flüssigbrennstoff, zum Beispiel Öl, eine Düse und zumindest eine Elektrode auf. Die Düse und Elektrode ragen dabei in einen Brennkessel bzw. in einen im Brennkessel angeordneten Brennraum. Im Betrieb des Brenners bildet sich eine Flamme im Bereich der Düsenöffnung.

Das erfindungsgemäße Verfahren zur Kalibrierung einer Brennervorrichtung betrifft bevorzugterweise eine Startkalibrierung. Hierunter ist eine Kalibrierung zu verstehen, welche beim erstmaligen Aufstellen bzw. bei der Installation einer Brennervorrichtung vorgenommen wird. Des Weiteren könnte die Startkalibrierung dann durchgeführt werden, falls größere Änderungen an der Brennervorrichtung vorgenommen wurden, die Brennervorrichtung oder Teile der Brennervorrichtung ausgetauscht wurden oder die Brennervorrichtung repariert wurde.

In der Brennervorrichtung bzw. in einer Steuervorrichtung der Brennervorrichtung sind mindestens zwei Leistungsstufen vorgegeben bzw. vordefiniert. Jeder Leistungsstufe ist dabei eine Gebläsedrehzahl und eine Brennstoffpumpendrehzahl zugeordnet. Derartige, einer Leistungsstufe zugeordnete Werteparameter können beispielsweise in einem Speicher der Steuervorrichtung abgelegt sein. Unter der Gebläsedrehzahl ist im Sinne der Erfindung die Drehzahl einer Welle, auf welcher das Gebläse angeordnet ist bzw. mittels welcher das Gebläse angetrieben wird, zu verstehen. Unter einer Brennstoffpumpendrehzahl ist erfindungsgemäß die Drehzahl einer Welle zu verstehen, auf der die Brennstoffpumpe, beispielsweise die Ölpumpe, angeordnet ist bzw. mittels welcher die Brennstoffpumpe angetrieben wird. Die Gebläsedrehzahlen und Brennstoffpumpendrehzahlen für zumindest zwei vordefinierte Leistungsstufen sind somit beim Start der Kalibrierung vorgegeben.

Das erfindungsgemäße Verfahren zur Kalibrierung der Brennervorrichtung sieht zumindest die folgenden Schritte vor:
a) Ansteuern der Brennervorrichtung mit einer ersten Leistungsstufe, wobei der ersten Leistungsstufe eine erste Gebläsedrehzahl und eine erste Brennstoffpumpendrehzahl zugeordnet ist; und
b) Messen eines ersten Messwerts mindestens einer Messgröße im Abgasbereich der Brennervorrichtung. Beispielsweise könnte ein CO2-Wert und/oder ein CO-Wert und/oder ein O2-Wert und/oder eine Rußzahl und/oder ein Abgaswert und/oder eine Temperatur und/oder ein Stickoxid-Wert gemessen werden; und
c) Überprüfen, ob der erste Messwert in einem vorgegebenen ersten Soll-Wertebereich für die erste Leistungsstufe liegt; und
d) Verändern der ersten Gebläsedrehzahl durch manuelle Eingabe oder automatische Einstellung einer neuen ersten Gebläsedrehzahl oder eines mit einer neuen ersten Gebläsedrehzahl korrespondierenden Wertes, falls der erste Messwert außerhalb des vorgegebenen ersten Soll-Wertebereichs für die erste Leistungsstufe liegt; oder
   Verändern der ersten Brennstoffpumpendrehzahl durch manuelle Eingabe oder automatische Einstellung einer neuen ersten Brennstoffpumpendrehzahl oder eines mit einer neuen ersten Brennstoffpumpendrehzahl korrespondierenden Wertes, falls der erste Messwert außerhalb des vorgegebenen ersten Sollwertebereichs liegt. Je nachdem, ob die erste Gebläsedrehzahl oder die erste Brennstoffpumpendrehzahl verändert wird, kann entweder die gewünschte neue erste Gebläsedrehzahl bzw. gewünschte neue erste Brennstoffpumpendrehzahl oder aber auch ein mit der jeweiligen Drehzahl korrespondierender Wert vorgegeben werden; und
e) Zuordnen der neuen ersten Gebläsedrehzahl oder der neuen ersten Brennstoffpumpendrehzahl zur ersten Leistungsstufe, je nachdem, welche Drehzahl im Schritt d) verändert wurde.

Erfindungsgemäß ist ferner zumindest ein weiterer Kalibrierungsdurchlauf in einer zweiten Leistungsstufe vorgesehen. Hierfür werden die Schritte a) bis e) für die zweite Leistungsstufe wiederholt. Das Verfahren zur Kalibrierung weist somit ferner zumindest die folgenden Schritte auf:
a2) Ansteuern der Brennervorrichtung mit einer zweiten Leistungsstufe, wobei der zweiten Leistungsstufe eine zweite Gebläsedrehzahl und eine zweite Brennstoffpumpendrehzahl zugeordnet ist; und
b2) Messen eines zweiten Messwerts mindestens einer Messgröße, insbesondere eines CO2-Wertes und/oder eines CO-Wertes und/oder eines O2-Wertes und/oder einer Rußzahl und/oder eines Abgaswertes und/oder einer Temperatur und/oder eines Stickoxid-Wertes, im Abgasbereich der Brennervorrichtung; und
c2) Überprüfen, ob der zweite Messwert in einem vorgegebenen zweiten Soll-Wertebereich für die zweite Leistungsstufe liegt; und
d2) Verändern der zweiten Gebläsedrehzahl durch manuelle Eingabe oder automatische Einstellung einer neuen zweiten Gebläsedrehzahl oder eines mit einer neuen zweiten Gebläsedrehzahl korrespondierenden Wertes, falls der zweite Messwert außerhalb des vorgegebenen zweiten Soll-Wertebereichs liegt; oder Verändern der zweiten Brennstoffpumpendrehzahl durch manuelle Eingabe oder automatische Einstellung einer neuen zweiten Brennstoffpumpendrehzahl oder eines mit der neuen zweiten Brennstoffpumpendrehzahl korrespondierenden Wertes, falls der zweite Messwert außerhalb des vorgegebenen zweiten Soll-Wertebereichs liegt;
e2) Zuordnen der neuen zweiten Gebläsedrehzahl oder der neuen zweiten Brennstoffpumpendrehzahl zur zweiten Leistungsstufe, je nachdem, welche Drehzahl im Schritt d2) verändert wurde.

Die jeweiligen Messwerte werden im Abgasbereich entweder manuell, beispielsweise durch einen Monteur, oder automatisch, beispielsweise durch eine automatische Messvorrichtung ermittelt. Auch der Vergleich der ermittelten Messwerte mit einem vorgegebenen Soll-Wert bzw. einem vorgegebenen Soll-Wertebereich für diesen Messwert in der jeweiligen Leistungsstufe kann manuell oder automatisch durchgeführt werden. Bevorzugterweise werden für jede im Kalibrierungsverfahren angesteuerte Leistungsstufen Messwerte derselben Messgröße ermittelt. Falls der in einer Leistungsstufe ermittelte Messwert außerhalb des für diese Leistungsstufe vorgesehenen Soll-Wertebereichs liegt, wird entweder die Drehzahl des Gebläses, nämlich die Gebläsedrehzahl, oder die Drehzahl der Brennstoffpumpe, nämlich die Brennstoffpumpendrehzahl, zum Beispiel die Ölpumpendrehzahl, verändert. Hierfür kann ein neuer, beispielsweise höherer oder niedrigerer Drehzahlwert manuell über ein elektronisches Eingabemittel, welches mit der Steuervorrichtung gekoppelt ist, eingegeben werden. Alternativerweise kann ein mit dem entsprechenden gewünschten neuen Drehzahlwert korrespondierender Wert eingegeben werden. Als elektronisches Eingabemittel kann beispielsweise eine Tastatur, ein Display, ein elektronischer Schalter oder ein elektronischer Druckknopf vorgesehen sein. Alternativerweise zur manuellen Eingabe kann eine automatische Einstellung mittels einer speziell hierfür vorgesehenen Steuer-Regeleinheit vorgesehen sein.

In Schritt e) bzw. e2) wird der neue Drehzahlwert der jeweiligen Leistungsstufe zugeordnet. Beispielsweise kann hierfür der neu eingegebene Drehzahlwert vom Benutzer bzw. Monteur quittiert bzw. bestätigt werden. Der neu eingegebene Drehzahlwert wird dann entsprechend zur jeweiligen Leistungsstufe in der Steuereinheit abgespeichert und ersetzt den ursprünglich vorgegebenen Drehzahlwert. Der nicht veränderte Drehzahlwert wird entweder belassen oder mit demselben Wert nochmals überschrieben.

Erfindungsgemäß ist für das Kalibrierverfahren somit vorgesehen, dass die vorgenannten Verfahrensschritte a) bis e) für mindestens zwei Leistungsstufen durchgeführt werden.

Des Weiteren ist erfindungsgemäß vorgesehen, dass jeder Leistungsstufe nicht nur Wertepaare, nämlich eine Gebläsedrehzahl und eine Brennstoffpumpendrehzahl, zugeordnet sind, sondern zusätzlich mindestens ein weiterer Wert, nämlich ein Überwachungssollwert. Für jede Leistungsstufe wird ein Überwachungswert der Brennvorrichtung ermittelt und dieser der jeweiligen Leistungsstufe als Überwachungssollwert zugeordnet. Alternativerweise kann der jeweiligen Leistungsstufe ein Überwachungssollwertebereich basierend auf dem jeweils ermittelten Überwachungssollwert zugeordnet werden.

Beim Kalibrieren wird in jeder einzelnen Leistungsstufe der Überwachungswert gemessen und dieser dann als neuer Sollwert oder ein hierauf basierender Überwachungssollwertebereich in der Steuervorrichtung zur jeweiligen Leistungsstufe abgespeichert wird. Der Überwachungssollwert bzw. Überwachungssollwertebereich dient im normalen Betrieb als Vergleichswert, womit kontinuierlich ermittelt werden kann, ob die Brennervorrichtung ordnungsgemäß betrieben wird oder eine Justierung oder Nachkalibrierung notwendig ist. Vorzugsweise wird der Überwachungssollwert nach dem Ermitteln der geeigneten Drehzahl und somit nach Schritt d) bzw. d2) für die jeweilige Leistungsstufe festgelegt.

Unter Ermitteln des Überwachungswerts ist zu verstehen, dass entweder ein für die Überwachung der Brennervorrichtung geeigneter Wert direkt gemessen wird oder ein basierend auf mindestens einem Messwert geeigneter Wert berechnet wird. Zum Beispiel können über einen vorgegebenen Messwertzeitraum mehrere Werte gemessen werden und basierend darauf ein Überwachungssollwert, beispielsweise ein Durchschnittswert oder ein Mittelwert aus den gemessenen Werten, berechnet werden.

Unter dem Überwachungswert beziehungsweise Überwachungssollwert ist ein Messwert zur Flammüberwachung zu verstehen. Hiermit kann ein ordnungsgemäßer Betrieb der Brennervorrichtung überwacht werden. Erfindungsgemäß ist als Überwachungswert ein Flammwiderstandswert oder ein mit einem Flammwiderstandswert korrespondierender Wert vorgesehen. In jeder Leistungsstufe kann direkt der Flammwiderstand oder ein damit korrespondierender Wert, zum Beispiel eine Stromstärke beziehungsweise ein Flammensignalstrom, gemessen werden. Ohne Flamme geht der elektrische Widerstand zwischen Elektrode und Masse gegen unendlich beziehungsweise der Flammensignalstrom gegen Null, da Luft ein sehr schlechter elektrischer Leiter ist. Durch die ionisierende Wirkung einer Flamme nimmt der elektrische Widerstand (Flammwiderstand) üblicherweise einen Wert im Mega-Ohm Bereich ein. Je nach Flamme könnte der Flammwiderstand einen Wert zwischen 20 kOhm und 40 Mega-Ohm betragen. Der Flammensignalstrom kann einen entsprechenden, mit diesem Flammenwiderstandswert korrespondierenden, Wert aufweisen.

Vorteilhafterweise ist vorgesehen, dass die vorgenannten Schritte a) bis e) auch für eine weitere dritte Leistungsstufe durchgeführt werden, wobei die Brennervorrichtung mit der dritten Leistungsstufe angesteuert wird, ein dritter Messwert gemessen und überprüft wird, ob dieser in einem vorgegebenen dritten Soll-Wertebereich für die dritte Leistungsstufe liegt, eine dritte Gebläsedrehzahl oder eine dritte Brennstoffpumpendrehzahl verändert wird, falls der dritte Messwert außerhalb des vorgegebenen dritten Soll-Wertebereichs liegt, wobei eine neue dritte Gebläsedrehzahl oder eine neue dritte Brennstoffpumpendrehzahl der dritten Leistungsstufe zugeordnet wird. Es können besonders vorteilhafterweise auch noch weitere, beispielsweise eine vierte und eine fünfte, Leistungsstufen angesteuert werden. Für sämtliche Leistungsstufen, welche mit dem Kalibrierungsverfahren angesteuert bzw. kalibriert werden, sind im Wesentlichen dieselben Verfahrensschritte a) bis e) vorgesehen.

Falls ein Messwert in dem für die jeweilige Leistungsstufe vorgesehenen Soll-Wertebereich liegt, ist keine Änderung der Gebläsedrehzahl oder Brennstoffpumpendrehzahl nötig. Eine durch die ursprünglich vorgegebenen Leistungsstufen definierte Betriebskennlinie kann in diesem Fall unverändert belassen werden. In der Regel wird bei dem Kalibrierverfahren, insbesondere bei einer Startkalibrierung, aber die Einstellung bzw. Veränderung von Drehzahlwerten für zumindest einige Leistungsstufen notwendig sein. Vorteilhafterweise wird dann eine neue Betriebskennlinie durch Interpolation der im Kalibrierverfahren angesteuerten Leistungsstufen nach Zuordnung der jeweiligen neuen Gebläsedrehzahlen oder Brennstoffpumpendrehzahlen erstellt. Nach Festlegung der optimierten Drehzahlen für zumindest die erste Leistungsstufe und die zweite Leistungsstufe kann somit durch Interpolation der kalibrierten Leistungsstufen eine für den Betrieb des Brenners geeignete Betriebskennlinie neu festgelegt und in der Steuervorrichtung abgespeichert werden.

Vorteilhafterweise wird ferner eine Zündposition als Startleistungsstufe für den normalen bzw. ordentlichen Betrieb der Brennervorrichtung festgelegt. Für die Zündposition wird als Startleistungsstufe eine Position auf der Betriebskennlinie bestimmt und abgespeichert.

Des Weiteren ist vorteilhafterweise vorgesehen, dass die Schritte b) bis d) bzw. b2) bis d2) für jede Leistungsstufe so lange wiederholt werden, bis der jeweilige Messwert in dem jeweiligen vorgegebenen Soll-Wertebereich für die entsprechende Leistungsstufe liegt. Eine neue Gebläsedrehzahl oder Brennstoffpumpendrehzahl wird in Schritt e) bzw. Schritt e2) erst dann der jeweiligen Leistungsstufe zugeordnet, wenn durch Wiederholung der Schritte b) bis d) die jeweilige Drehzahl so verändert und eingestellt wurde, dass der entsprechende Messwert innerhalb des vorgesehenen Soll-Wertebereichs liegt. Insbesondere wird hierfür eine vorgegebene Wartezeit eingehalten, innerhalb welcher der Messwert kontinuierlich gemessen wird und überprüft wird, ob der Messwert dauerhaft im vorgegebenen Soll-Wertebereich verbleibt. Eine geeignete Wartezeit kann hierfür beispielsweise zwischen 30 Sekunden und 5 Minuten betragen.

Die der jeweiligen Leistungsstufe zugeordnete Gebläsedrehzahl ist bevorzugterweise nicht veränderbar. Somit ist vorteilhafterweise vorgesehen, dass in Schritt d) bzw. Schritt d2) nur die Brennstoffpumpendrehzahl für die jeweilige Leistungsstufe verändert wird, wobei in Schritt e) bzw. Schritt e2) nur die jeweilige neue Brennstoffpumpendrehzahl der jeweiligen Leistungsstufe zugeordnet wird und die der jeweiligen Leistungsstufe zugeordnete Gebläsedrehzahl nicht verändert wird. Die Gebläsedrehzahl wird somit lediglich beim Wechsel von einer Leistungsstufe zur anderen verändert. Die einer Leistungsstufe zugeordnete Gebläsedrehzahl bleibt aber konstant und wird bevorzugterweise bei dem Kalibrierungsverfahren nicht verändert. Bei im Stand der Technik vorgesehenen Brennervorrichtungen und Steuerungsverfahren kann die Brennstoffpumpendrehzahl nicht ohne gleichzeitiges Verändern der Gebläsedrehzahl variiert werden. Im Gegensatz hierzu ist vorteilhafterweise nun vorgesehen, dass die Brennstoffpumpendrehzahl in jeder Leistungsstufe unabhängig von der Gebläsedrehzahl und insbesondere ohne Änderung der Gebläsedrehzahl eingestellt bzw. verändert werden kann.

Dadurch, dass bei der Kalibrierung in der jeweiligen Leistungsstufe nur die Brennstoffpumpendrehzahl und nicht die Gebläsedrehzahl verändert wird bzw. die Gebläsedrehzahl konstant gehalten wird, kann die Brennervorrichtung in besonders vorteilhafter und einfacher Weise kalibriert werden.

Auch ist bevorzugterweise vorgesehen, dass für den Überwachungssollwertebereich einer höheren Leistungsstufe eine kleinere Toleranzspanne festgelegt wird als für den Überwachungssollwertebereich einer niedrigeren Leistungsstufe. Zum Beispiel könnte für die erste Leistungsstufe eine kleinere Toleranzspanne für den Überwachungssollwertebereich festgelegt werden als für die zweite und/oder dritte Leistungsstufe. Die Toleranzspanne eines Überwachungssollwertebereichs könnte besonders bevorzugterweise kontinuierlich mit Zunahme der Leistung kleiner festgelegt werden.

Grundsätzlich könnte die Kalibrierung mit jeder Leistungsstufe, beispielsweise mit der niedrigsten oder der höchsten Leistungsstufe, begonnen werden. Bevorzugterweise ist die der ersten Leistungsstufe zugeordnete erste Gebläsedrehzahl aber größer als die der zweiten Leistungsstufe zugeordnete Gebläsedrehzahl. Des Weiteren ist bevorzugterweise die der ersten Leistungsstufe zugeordnete erste Brennstoffpumpendrehzahl größer als die der zweiten Leistungsstufe zugeordnete zweite Brennstoffpumpendrehzahl. Die erste Leistungsstufe ist somit bevorzugterweise höher als die zweite Leistungsstufe. Die Kalibrierung wird bevorzugterweise mit einer höheren Leistungsstufe begonnen. Eine dritte Leistungsstufe könnte und eventuell weitere Leistungsstufen könnten zwischen der ersten und der zweiten Leistungsstufe angeordnet sein.

Ferner ist bevorzugterweise vorgesehen, dass die erste Leistungsstufe einer maximalen Leistungsstufe der Brennervorrichtung entspricht und/oder dass die zweite oder dritte Leistungsstufe einer minimalen Leistungsstufe der Brennervorrichtung entspricht. Die Kalibrierung beginnt somit bevorzugterweise mit der maximalen Leistungsstufe bzw. bei Großlast und wird dann mit einer kleineren Leistungsstufe fortgeführt. Falls drei oder mehr Leistungsstufen im Kalibrierungsverfahren angefahren bzw. angesteuert werden, könnte die letzte Leistungsstufe die minimale bzw. kleinste Leistungsstufe sein und die Kleinlast darstellen.

Bevorzugterweise wird beim Ansteuern der Brennervorrichtungen in der jeweiligen Leistungsstufe die der jeweiligen Leistungsstufe zugeordnete Brennstoffpumpendrehzahl durch manuelle Eingabe über ein elektronisches Eingabemittel erhöht oder verringert. Falls die Brennervorrichtung in der gewünschten Leistungsstufe beispielsweise überhaupt nicht startet, kann somit die für die jeweilige Leistungsstufe festgelegte und zugeordnete Brennstoffpumpendrehzahl manuell erhöht oder verringert werden, ohne dabei die Gebläsedrehzahl zu beeinflussen. Dies kann beispielsweise nach Austausch einer Düse der Brennervorrichtung notwendig sein, da je nach Düse Druckunterschiede von bis zu 8 bar auftreten können. Des Weiteren könnte nach Austausch einer Brennstoffpumpe eine derartige Starthilfe bzw. Justierung notwendig sein. Auch nach anderen Umbauarbeiten und Reparaturen an der Brennervorrichtung könnte eine manuelle Vorgabe der Brennstoffpumpendrehzahl vorgesehen und notwendig sein. Hierbei wird vorzugsweise nur die Brennstoffpumpendrehzahl manuell verändert und somit die jeweilige Leistungsstufe nicht entlang der Betriebskennlinie sondern lediglich auf ein zweidimensionales Diagramm bezogen in X- oder Y-Richtung verschoben. Durch das elektronische Eingabemittel ist es insbesondere möglich, die gewünschte Brennstoffpumpendrehzahl oder einen entsprechenden Offset genauer zu bestimmen und vorzugeben. Hierfür ist das elektronische Eingabemittel mit der Steuervorrichtung gekoppelt. Eine derartige Starthilfe bzw. Justierung muss nunmehr nicht mehr umständlich über Stellschrauben oder Ventile vorgenommen werden. Das elektronische Eingabemittel könnte beispielsweise als Display, Tastatur, elektronischer Schalter oder elektronischer Druckknopf ausgebildet sein.

Ein Verfahren zur Steuerung des Startvorgangs einer Brennervorrichtung für Flüssigbrennstoffe basiert beispielsweise auf einer Brennervorrichtung mit einer Steuervorrichtung, mittels welcher die Brennervorrichtung gestartet werden kann. Der Steuervorrichtung sind mehrere Leistungsstufen und eine daraus resultierende Betriebskennlinie der Brennervorrichtung sowie eine Zündposition für den Start der Brennervorrichtung vorgegeben. Beispielsweise können diese Parameter in einem Speicher der Steuervorrichtung abgespeichert sein.

Vorteilhafterweise ist für das Verfahren zum Starten der Brennervorrichtung vorgesehen, dass die vorgegebene Zündposition, nämlich die Startleistungsstufe, durch manuelle Eingabe über ein elektronisches Eingabemittel verändert wird, wobei die Zündposition auf der vorgegebenen Betriebskennlinie verschoben wird. Die Leistungsstufen und die daraus resultierende Betriebskennlinie sowie auch die Zündposition könnten mittels eines Kalibrierverfahrens, beispielsweise einer Startkalibrierung, ermittelt und in der Steuervorrichtung abgelegt werden.

Unter Umständen könnte eine bereits kalibrierte Brennervorrichtung aus bestimmten Gründen nicht mehr starten. Der Startleistungspunkt bzw. die Startleistungsstufe, das heißt die vorgegebene Zündposition, kann dann manuell entlang der Kennlinie mittels des elektronischen Eingabemittels verschoben werden. Unter einem "Verschieben" entlang der Kennlinie ist zu verstehen, dass beide Drehzahlen, nämlich die Gebläsedrehzahl und die Brennstoffpumpendrehzahl, verändert werden, derart, dass sich der resultierende Leistungspunkt für die neue Zündposition ebenfalls auf der bei einer Kalibrierung vordefinierten Betriebskennlinie befindet. Hierfür ist es beim Verschieben der Zündposition entlang der Kennlinie insbesondere möglich, die Drehzahlen, nämlich die Gebläsedrehzahl und die Brennstoffpumpendrehzahl, nicht notwendigerweise im selben Maß zu erhöhen bzw. zu verringern. Mit Hilfe des elektronischen Eingabemittels ist es in besonders einfacher Weise möglich, die Zündposition zu verändern. Das elektronische Eingabemittel könnte beispielsweise als Display, Tastatur, elektronischer Schalter oder elektronischer Druckknopf ausgebildet sein. Besonders bevorzugterweise wird die Betriebskennlinie auf einem Display angezeigt.

Vorteilhafterweise ist vorgesehen, dass die mehreren Leistungsstufen und die daraus resultierende Betriebskennlinie der Brennervorrichtung sowie die Zündposition für den Start der Brennervorrichtung der Steuervorrichtung mittels eines vorbeschriebenen Verfahrens zur Kalibrierung, insbesondere zur Startkalibrierung, vorgegeben werden.

Erfindungsgemäß ist ferner eine Steuervorrichtung zur Ansteuerung einer Brennervorrichtung für Flüssigbrennstoffe vorgesehen, wobei die Steuervorrichtung eine Kalibrierfunktion zur Kalibrierung der Brennervorrichtung aufweist.

Die erfindungsgemäße Steuervorrichtung ist dabei zur Kalibrierung der Brennervorrichtung mittels eines vorbeschriebenen Kalibrierverfahrens ausgebildet. Des Weiteren kann die Steuervorrichtung derart ausgebildet sein, dass mittels dieser Steuervorrichtung ein vorbeschriebenes Verfahren zum Starten der Brennervorrichtung vorgenommen werden kann. Die Steuervorrichtung dient insbesondere zur Ansteuerung eines Gebläses und einer Brennstoffpumpe, zum Beispiel einer Ölpumpe, der Brennervorrichtung. Mittels der Steuervorrichtung können somit insbesondere die Drehzahlen, nämlich die Gebläsedrehzahl und die Brennstoffpumpendrehzahl, direkt oder indirekt eingestellt und gesteuert werden. In besonders vorteilhafter Weise kann die Gebläsedrehzahl und die Brennstoffpumpendrehzahl dabei mittels der Steuervorrichtung separat angesteuert und eingestellt werden.

Ferner ist erfindungsgemäß eine Brennervorrichtung für Flüssigbrennstoffe vorgesehen, wobei die Brennervorrichtung eine Düse, eine Elektrode, ein Gebläse zur Zuführung von Verbrennungsluft in den Bereich der Düse, eine Brennstoffpumpe zur Zuführung von flüssigem Brennstoff zur Düse und eine Steuervorrichtung zur Ansteuerung des Gebläses und der Brennstoffpumpe aufweist.

Die erfindungsgemäße Brennervorrichtung ist dabei derart ausgebildet, dass das Gebläse auf einer ersten Welle angeordnet ist und die Brennstoffpumpe auf einer zweiten Welle angeordnet ist, wobei die erste Welle und die zweite Welle getrennt voneinander angeordnet und separat voneinander ansteuerbar sind. Die beiden Wellen übertragen die Drehzahlen. Dabei überträgt die erste Welle die Gebläsedrehzahl bzw. treibt das Gebläse an. Die zweite Welle überträgt die Brennstoffpumpendrehzahl bzw. treibt die Brennstoffpumpe an. Die Brennstoffpumpe und das Gebläse sind somit nicht auf derselben Welle angeordnet bzw. werden nicht von derselben Welle angetrieben.

Die Steuervorrichtung zur Kalibrierung der Brennervorrichtung ist mittels einer vorbeschriebenen Kalibrierfunktion ausgebildet. Die Steuervorrichtung kann auch zum Starten der Brennervorrichtung gemäß eines vorbeschriebenen Verfahrens zur Steuerung des Startvorgangs ausgebildet sein.

Bevorzugterweise ist vorgesehen, dass die Steuervorrichtung zur getrennten Ansteuerung des Gebläses und der Brennstoffpumpe ausgebildet ist, wodurch eine Gebläsedrehzahl und eine Brennstoffpumpendrehzahl getrennt voneinander steuerbar sind.

Die Steuervorrichtung selbst kann fiktiv als eine Einheit betrachtet werden. Die Steuervorrichtung kann dabei aus einem einzigen Modul oder auch aus mehreren Modulen bestehen. Insbesondere weist die Steuervorrichtung ein elektronisches Modul, eine Steuer-Software sowie ein elektronisches Eingabemittel auf.

Bevorzugterweise weist die Brennervorrichtung ein mit der Steuervorrichtung gekoppeltes elektronisches Eingabemittel zur manuellen Eingabe einer Brennstoffpumpendrehzahl und/oder zur manuellen Eingabe einer Zündposition für einen Start der Brennervorrichtung auf. Falls der Brenner in der gewünschten Leistungsstufe, insbesondere für die Kalibrierung in der ersten Leistungsstufe, gar nicht startet, kann somit über das elektronische Eingabemittel die Brennstoffpumpendrehzahl verändert werden, ohne dabei die Gebläsedrehzahl zu verändern.

Falls eine bereits kalibrierte Brennervorrichtung nicht mehr startet, kann über das elektronische Eingabemittel ferner eine bereits vorgegebene Zündposition entlang der bereits festgelegten Betriebskennlinie verschoben werden. Das elektronische Eingabemittel könnte beispielsweise als Display, Tastatur, elektronischer Schalter oder elektronischer Druckknopf ausgebildet sein.

### Kurze Beschreibung der Zeichnungen

Die Erfindung wird nun mit Bezug auf die begleitenden Zeichnungen anhand besonders bevorzugter Ausführungsformen beispielhaft erläutert.

Es zeigen schematisch:
- Fig. 1:: ein Ablaufdiagramm eines Kalibrierverfahrens einer Brennervorrichtung,
- Fig. 2:: eine durch drei kalibrierte Leistungsstufen interpolierte Betriebskennlinie,
- Fig. 3:: eine beispielhafte Verschiebung der Zündposition entlang einer vorgegebenen Betriebskennlinie, und
- Fig. 4: eine Schnittdarstellung durch eine Brennervorrichtung.

### Bevorzugte Ausführungsformen der Erfindung

Fig. 1 zeigt einen beispielhaften Ablauf eines Verfahrens zur Kalibrierung einer Brennervorrichtung 200 für Flüssigbrennstoffe mittels einer Steuervorrichtung 100. In einem ersten Schritt S1 wird die gewünschte Leistungsstufe 210, 211, 212, zu Beginn der Kalibrierung die erste Leistungsstufe 210, ausgewählt. Im nächsten Schritt S2 wird die Brennervorrichtung 200 mit der ausgewählten ersten Leistungsstufe 210 angesteuert. In Schritt S3 wird ein erster Messwert mindestens einer Messgröße, zum Beispiel ein CO2-Wert, gemessen. Anschließend wird in Schritt S4 der gemessene erste Messwert mit einem Sollwert bzw. einem Sollwertebereich für die erste Leistungsstufe verglichen. Befindet sich der erste Messwert außerhalb des ersten Sollwertebereiches für die erste Leistungsstufe 210, das heißt, ist der erste Messwert kleiner als die untere Grenze des ersten Sollwertebereiches oder ist der erste Messwert größer als die obere Grenze des ersten Sollwertebereiches, wird in Schritt S5 die Brennstoffpumpendrehzahl angepasst und anschließend in den Schritten S3 und S4 der erste Messwert erneut gemessen und anschließend mit dem ersten Sollwertebereich verglichen. Die Schritte S3, S4 und S5 werden so lange wiederholt, bis der erste Messwert innerhalb des vorgegebenen ersten Sollwertebereichs liegt.

Anschließend wird in Schritt S6 die ermittelte neue Brennstoffpumpendrehzahl quittiert und der ersten Leistungsstufe 210 zugeordnet. Die Gebläsedrehzahl wird nicht verändert, und der ersten Leistungsstufe wird keine neue bzw. angepasste Gebläsedrehzahl zugeordnet. Die ursprünglich der ersten Leistungsstufe zugeordnete Gebläsedrehzahl wird somit beibehalten.

In Schritt S7 wird abgefragt, ob die erforderliche Mindestanzahl an Leistungsstufen 210, 211, 212 durchlaufen wurde. Ist dies nicht der Fall, werden die Schritte S1 bis S7 mit der nächsten Leistungsstufe 210, 211, 212, beispielsweise der zweiten Leistungsstufe 211 und anschließend der dritten Leistungsstufe 212, wiederholt. Ist die vorgegebene Anzahl an Leistungsstufen durchlaufen worden, wird in Schritt S8 das Verfahren zur Kalibrierung der Brennervorrichtung 200 beendet.

Nachdem die Brennstoffpumpendrehzahl einer Leistungsstufe 210, 211, 212 festgelegt wurde, wird mittels einer Überwachungswert-Messvorrichtung 22 der Überwachungswert, nämlich der Flammwiderstandswert oder der mit dem Flammwiderstand korrespondierende Flammensignalstrom, ermittelt und als Überwachungssollwert der jeweiligen Leistungsstufe 210, 211, 212 zugeordnet.

Beispielsweise kann das Verfahren zur Kalibrierung der Brennervorrichtung 200 drei Leistungsstufen 210, 211, ,212 nacheinander anfahren. Dabei wird im ersten Schritt die höchste Leistungsstufe, nämlich die erste Leistungsstufe 210, angefahren und die erste Brennstoffpumpendrehzahl angepasst. Im nächsten Schritt wird die zweite Leistungsstufe 211 und anschließend die dritte Leistungsstufe 212 angefahren bzw. kalibriert. Im Ergebnis ergeben sich bezogen auf die Brennstoffpumpendrehzahl 110 und die Gebläsedrehzahl 111 drei Koordinaten, welche mittels Interpolation miteinander verbunden werden können und hieraus die Betriebskennlinie 213 ermittelt werden kann. Eine derartige Betriebskennlinie 213 ist in Fig. 2 gezeigt.

Fig. 3 zeigt nochmals die Betriebskennlinie 213 aus Fig. 2, wobei in Fig. 3 zusätzlich die Zündposition 214 eingezeichnet ist. Die Zündposition 214 wird mit dem Verfahren zur Kalibrierung der Brennervorrichtung 200 ermittelt und festgelegt. Im eigentlichen Betrieb startet die Brennervorrichtung 200 dann jeweils an einem Leistungspunkt, dem sogenannten Startleistungspunkt, welcher durch die Zündposition 214 definiert ist.

Zur Veränderung der Zündposition 214 kann die Zündposition 214 in einfacher Weise mittels eines elektronischen Eingabemittels 21 entlang der Betriebskennlinie 213 verschoben werden.

Fig. 4 zeigt eine Brennervorrichtung 200, wobei während eines Kalibrierungsverfahrens mittels einer Messvorrichtung 19 im Abgasbereich 18 Messwerte zur Kalibrierung ermittelt werden.

Die Düse 10 zusammen mit der Elektrode 11 ragen in das Innere einer Brennkammer 17, welche in einem Kessel 20 angeordnet ist, hinein.

Die Brennervorrichtung 200 weist ein Gebläse 12 und eine Brennstoffpumpe 13, nämlich eine Ölpumpe, auf. Das Gebläse 12 und die Brennstoffpumpe 13 sind auf voneinander getrennten Wellen 14, 15 und somit auf getrennten Antriebswellen angeordnet. Mittels der Steuervorrichtung 100 kann die Gebläsedrehzahl und die Brennstoffpumpendrehzahl unabhängig voneinander eingestellt und angesteuert werden. Für die Kalibrierung sowie auch für den Betrieb der Brennervorrichtung 200 können der Steuervorrichtung 100 mittels eines elektronischen Eingabemittels 21 Parameter übergeben werden. Das in Fig. 3 gezeigte elektronische Eingabemittel 21 ist als Display ausgebildet. Hierüber können die Parameter, beispielsweise eine neue zu ändernde Brennstoffpumpendrehzahl während der Kalibrierung, eingegeben werden. Des Weiteren können die Überwachungswerte, beispielsweise ein Flammwiderstandswert oder ein Flammensignalstrom, oder die einer jeweiligen Leistungsstufe zugeordneten Parameter, angezeigt werden.

### Bezugszeichenliste

- 100: Steuervorrichtung
- 200: Brennervorrichtung

- 10: Düse
- 11: Elektrode
- 12: Gebläse
- 13: Brennstoffpumpe
- 14: Erste Welle
- 15: Zweite Welle
- 16: Flamme
- 17: Brennkammer
- 18: Abgasbereich
- 19: Messvorrichtung
- 20: Kessel
- 21: Elektronisches Eingabemittel
- 22: Überwachungswert-Messvorrichtung

- 110: Gebläsedrehzahl
- 111: Brennstoffpumpendrehzahl

- 210: Erste Leistungsstufe
- 211: Zweite Leistungsstufe
- 212: Dritte Leistungsstufe
- 213: Betriebskennlinie
- 214: Zündposition

- S1: Auswahl der Leistungsstufe
- S2: Ansteuern der Brennervorrichtung
- S3: Messen einer Messgröße
- S4: Vergleichen mit Sollwert
- S5: Verändern der Brennstoffpumpendrehzahl
- S6: Neue Brennstoffpumpendrehzahl quittieren
- S7: Abfrage ob vorgegebene Anzahl der Leistungsstufen durchlaufen
- S8: Kalibrierung beenden

## Patentansprüche

1. Verfahren zur Kalibrierung einer Brennervorrichtung (200) für Flüssigbrennstoffe, wobei das Verfahren zumindest die folgenden Schritte aufweist:
a) Ansteuern der Brennervorrichtung (200) mit einer ersten Leistungsstufe (210), wobei der ersten Leistungsstufe (210) eine erste Gebläsedrehzahl und eine erste Brennstoffpumpendrehzahl zugeordnet ist; und
b) Messen eines ersten Messwerts mindestens einer Messgröße, insbesondere eines C02-Wertes und/oder eines CO-Wertes und/oder eines 02- Wertes und/oder einer Rußzahl und/oder eines Abgaswertes und/oder einer Temperatur und/oder eines Stickoxid-Wertes, im Abgasbereich (18) der Brennervorrichtung (200); und
c) Überprüfen ob der erste Messwert in einem vorgegebenen ersten Sollwertebereich liegt; und
d) Verändern der ersten Gebläsedrehzahl durch manuelle Eingabe oder automatische Einstellung einer neuen ersten Gebläsedrehzahl oder eines mit einer neuen ersten Gebläsedrehzahl korrespondierenden Wertes, falls der erste Messwert außerhalb des vorgegebenen ersten Sollwertebereichs liegt; oder
Verändern der ersten Brennstoffpumpendrehzahl durch manuelle Eingabe oder automatische Einstellung einer neuen ersten Brennstoffpumpendrehzahl oder eines mit einer neuen ersten Brennstoffpumpendreh- zahl korrespondierenden Wertes, falls der erste Messwert außerhalb des vorgegebenen ersten Sollwertebereichs liegt; und
e) Zuordnen der neuen ersten Gebläsedrehzahl oder der neuen ersten Brennstoffpumpendrehzahl zur ersten Leistungsstufe (210); und
f) Wiederholen der Schritte a) bis e) für eine zweite Leistungsstufe (211), wobei die Brennervorrichtung (200) mit der zweiten Leistungsstufe (211) angesteuert wird, ein zweiter Messwert gemessen und überprüft wird, ob dieser in einem vorgegebenen zweiten Sollwertebereich liegt, eine zweite Gebläsedrehzahl oder eine zweite Brennstoffpumpendrehzahl verändert wird falls der zweite Messwert außerhalb des vorgegebenen zweiten Sollwertebereichs liegt, wobei eine neue zweite Gebläsedrehzahl oder eine neue zweite Brennstoffpumpendrehzahl der zweiten Leistungsstufe (211) zugeordnet wird,
**dadurch gekennzeichnet, dass**
beim Kalibrieren in jeder einzelnen Leistungsstufe (210, 211) ein Überwachungswert, nämlich ein Flammwiderstandswert oder ein mit dem Flammwiderstand korrespondierender Flammensignalstrom, gemessen wird und dieser dann als neuer Überwachungssollwert zur jeweiligen Leistungsstufe (210, 211) abgespeichert wird.

2. Verfahren gemäß Anspruch 1,
**gekennzeichnet,**
**durch** Wiederholen der Schritte a) bis e) für eine dritte Leistungsstufe (212), wobei die Brennervorrichtung (200) mit der dritten Leistungsstufe (212) angesteuert wird, ein dritter Messwert gemessen und überprüft wird, ob dieser in einem vorgegebenen dritten Sollwertebereich liegt, eine dritte Gebläsedrehzahl oder eine dritte Brennstoffpumpendrehzahl verändert wird falls der dritte Messwert außerhalb des vorgegebenen dritten Sollwertebereichs liegt, wobei eine neue dritte Gebläsedrehzahl oder eine neue dritte Brennstoffpumpendrehzahl der dritten Leistungsstufe (212) zugeordnet wird.

3. Verfahren gemäß Anspruch 1 oder 2,
**dadurch gekennzeichnet,**
**dass** eine Betriebskennlinie (213) durch Interpolation der mindestens ersten Leistungsstufe (210) und der mindestens zweiten Leistungsstufe (211) nach Zuordnung der neuen Gebläsedrehzahlen (110) oder der neuen Brennstoffpumpendrehzahlen (111) erstellt wird.

4. Verfahren gemäß einem der vorhergehenden Ansprüche,
**dadurch gekennzeichnet,**
**dass** die Schritte b) bis d) für jede Leistungsstufe (210, 211, 212) solange wiederholt werden, bis der jeweilige Messwert in dem jeweiligen vorgegebenen Sollwertebereich liegt.

5. Verfahren gemäß einem der vorhergehenden Ansprüche,
**dadurch gekennzeichnet,**
**dass** jeder Leistungsstufe (210, 211, 212) jeweils eine nicht veränderbare Gebläsedrehzahl (110) zugeordnet ist, wobei in Schritt d) nur die Brennstoffpumpendrehzahl (111) für die jeweilige Leistungsstufe (210, 211, 212) verändert wird, wobei in Schritt e) nur die jeweilige neue Brennstoffpumpendrehzahl (111) der jeweiligen Leistungsstufe (210, 211, 212) zugeordnet wird und die der jeweiligen Leistungsstufe (210, 211, 212) zugeordnete Gebläsedrehzahl (110) nicht verändert wird.

6. Verfahren gemäß einem der vorhergehenden Ansprüche,
**dadurch gekennzeichnet,**
**dass** der jeweiligen Leistungsstufe (210, 211, 212) ein Überwachungssollwertebereich basierend auf dem jeweils ermittelten Überwachungswert zugeordnet wird.

7. Verfahren gemäß Anspruch 6,
**dadurch gekennzeichnet,**
**dass** für den Überwachungssollwertebereich einer höheren Leistungsstufe (210, 211, 212) eine kleinere Toleranzspanne festgelegt wird als für den Überwachungssollwertebereich einer niedrigeren Leistungsstufe (210, 211, 212).

8. Verfahren gemäß einem der vorhergehenden Ansprüche,
**dadurch gekennzeichnet,**
**dass** die der ersten Leistungsstufe (210) zugeordnete erste Gebläsedrehzahl größer ist als die der zweiten Leistungsstufe (211) zugeordnete zweite Gebläsedrehzahl, und dass die der ersten Leistungsstufe (210) zugeordnete erste Brennstoffpumpendrehzahl größer ist als die der zweiten Leistungsstufe (211) zugeordnete zweite Brennstoffpumpendrehzahl.

9. Verfahren gemäß einem der vorhergehenden Ansprüche,
**dadurch gekennzeichnet,**
**dass** die erste Leistungsstufe (210) einer maximalen Leistungsstufe der Brennervorrichtung (200) entspricht und/oder dass die zweite Leistungsstufe (211) einer minimalen Leistungsstufe der Brennervorrichtung (200) entspricht.

10. Verfahren gemäß einem der vorhergehenden Ansprüche,
**dadurch gekennzeichnet,**
**dass** beim Ansteuern der Brennervorrichtung (200) in der jeweiligen Leistungsstufe (210, 211, 212) die der jeweiligen Leistungsstufe (210, 211, 212) zugeordnete Brennstoffpumpendrehzahl (111) durch manuelle Eingabe über ein elektronisches Eingabemittel (21) erhöht oder verringert wird.

11. Steuervorrichtung (100) zur Ansteuerung einer Brennervorrichtung (200) für Flüssigbrennstoffe, wobei die Steuervorrichtung (100) eine Kalibrierfunktion zur Kalibrierung der Brennervorrichtung (200) aufweist,
**dadurch gekennzeichnet,**
**dass** die Steuervorrichtung (100) zur Kalibrierung der Brennervorrichtung (200) mittels der Kalibrierfunktion gemäß einem Verfahren der Ansprüche 1 bis 10 ausgebildet ist.

12. Brennervorrichtung (200) für Flüssigbrennstoffe, wobei die Brennervorrichtung (200) eine Düse (10), eine Elektrode (11), ein Gebläse (12) zur Zuführung von Verbrennungsluft in den Bereich der Düse (10), eine Brennstoffpumpe (13) zur Zuführung von flüssigem Brennstoff zur Düse (10) und eine Steuervorrichtung (100) gemäß Anspruch 11 zur Ansteuerung des Gebläses (12) und der Brennstoffpumpe (13) aufweist,
**dadurch gekennzeichnet,**
**dass** das Gebläse (12) auf einer ersten Welle (14) angeordnet ist und die Brennstoffpumpe (13) auf einer zweiten Welle (15) angeordnet ist, wobei die erste Welle (14) und die zweite Welle (15) getrennt voneinander angeordnet und separat voneinander ansteuerbar sind, wobei die Steuervorrichtung (100) zur Kalibrierung der Brennervorrichtung (200) mittels einer Kalibrierfunktion gemäß einem Verfahren der Ansprüche 1 bis 10 ausgebildet ist.

13. Brennervorrichtung (200) gemäß Anspruch 12,
**dadurch gekennzeichnet,**
**dass** die Steuervorrichtung (100) zur getrennten Ansteuerung des Gebläses (12) und der Brennstoffpumpe (13) ausgebildet ist, wodurch eine Gebläsedrehzahl (110) und eine Brennstoffpumpendrehzahl (111) getrennt voneinander steuerbar sind.

14. Brennervorrichtung (200) gemäß Anspruch 12 oder 13,
**dadurch gekennzeichnet,**
**dass** die Brennervorrichtung (200) ein mit der Steuervorrichtung (100) gekoppeltes elektronisches Eingabemittel (21) zur manuellen Eingabe einer Brennstoffpumpendrehzahl (111) und/oder zur manuellen Eingabe einer Zündposition (214) für einen Start der Brennervorrichtung (200) aufweist.

## Claims

1. A method of calibrating a burner device (200) for liquid fuels, wherein the method comprises at least the following steps:
a) controlling the burner device (200) with a first power stage (210), wherein a first blower speed and a first fuel pump speed is assigned to the first power stage (210); and
b) measuring a first measured value of at least one measurand, in particular a CO2 value and / or a CO value and / or an O2 value and / or a soot number and / or an emission value and / or a temperature and / or a nitrogen oxide value, in the exhaust region (18) of the burner device (200); and
c) checking whether the first measured value is within a predetermined first setpoint range; and
d) changing the first blower speed by manually entering or automatically adjusting a new first blower speed or a value corresponding to a new first blower speed if the first measured value is outside the predetermined first setpoint range; or
changing the first fuel pump speed by manually entering or automatically adjusting a new first fuel pump speed or a value corresponding to a new first fuel pump speed if the first measured value is outside the predetermined first setpoint range; and
e) assigning the new first blower speed or the new first fuel pump speed to the first power stage (210); and
f) repeating steps a) to e) for a second power stage (211), wherein the burner device (200) is controlled with the second power stage (211), a second measured value is measured and it is checked whether it is in a predetermined second setpoint range, a second blower speed or a second fuel pump speed is changed if the second measured value is outside the predetermined second setpoint range, wherein a new second blower speed or a new second fuel pump speed is assigned to the second power level (211),
**characterized in that**
in calibrating each individual power stage (210, 211), a monitoring value, namely a flame resistance value or a flame signal current corresponding to a flame resistance, is determined and then saved as a new monitoring setpoint for the respective power stage (210, 211).

2. The method according to claim 1,
**characterized by**
repeating steps a) to e) for a third power stage (212), wherein the burner device (200) is controlled with the third power stage (212), a third measured value is measured and it is checked whether this is in a predetermined third setpoint range, a third blower speed or a third fuel pump speed is changed if the third measured value is outside the predetermined third setpoint range, wherein a new third blower speed or a new third fuel pump speed is assigned to the third power stage (212).

3. The method according to claim 1 or 2,
**characterized in that**
an operating characteristic curve (213) is created by interpolation of the at least first power stage (210) and the at least second power stage (211) after assignment of the new blower speeds (110) or the new fuel pump speeds (111).

4. The method according to one of the preceding claims,
**characterized in that**
the steps b) to d) are repeated for each power stage (210, 211, 212) until the respective measured value is in the respective predetermined setpoint range.

5. The method according to one of the preceding claims,
**characterized in that**
an unchangeable blower speed (110) is assigned to each power stage (210, 211, 212), wherein in step d) only the fuel pump speed (111) is changed for the respective power stage (210, 211, 212), wherein in step e) only the respective new fuel pump speed (111) is assigned to the respective power stage (210, 211, 212) and the blower speed (110) assigned to the respective power stage (210, 211, 212) is not changed.

6. The method according to one of the preceding claims,
**characterized in that**
a monitoring setpoint range based on the correspondingly determined monitoring value is assigned to the respective power stage (210, 211, 212).

7. The method according to claim 6,
**characterized in that**
for the monitoring setpoint range of a higher power stage (210, 211, 212) a smaller tolerance margin is set than for the monitoring setpoint range of a lower power stage (210, 211, 212).

8. The method according to one of the preceding claims,
**characterized in that**
the first blower speed assigned to the first power stage (210) is greater than the second blower speed assigned to the second power stage (211), and **in that** the first fuel pump speed assigned to the first power stage (210) is greater than the second fuel pump speed assigned to the second power stage (211).

9. The method according to one of the preceding claims,
**characterized in that**
the first power stage (210) corresponds to a maximum power stage of the burner device (200) and / or that the second power stage (211) corresponds to a minimum power stage of the burner device (200).

10. The method according to one of the preceding claims,
**characterized in that**
when controlling the burner device (200) in the respective power stage (210, 211, 212), the fuel pump speed (111) assigned to the respective power stage (210, 211, 212) is increased or decreased by manual input via an electronic input means (21).

11. A control device (100) for controlling a burner device (200) for liquid fuels,
wherein the control device (100) has a calibration function for calibrating the burner device (200),
**characterized in that**
the control device (100) for calibrating the burner device (200) by means of the calibration function is configured according to a method of claims 1 to 10.

12. A burner device (200) for liquid fuels, wherein the burner device (200) has a nozzle (10), an electrode (11), a blower (12) for supplying combustion air to the area of the nozzle (10), a fuel pump (13) for supplying liquid fuel to the nozzle (10) and a control device (100) according to claim 11 for controlling the blower (12) and the fuel pump (13),
**characterized in that**
the blower (12) is arranged on a first shaft (14) and the fuel pump (13) is arranged on a second shaft (15), wherein the first shaft (14) and the second shaft (15) are arranged separately from one another and can be controlled separately from one another, wherein the control device (100) for calibrating the burner device (200) is configured according to a method of claims 1 to 10.

13. The burner device (200) according to claim 12,
**characterized in that**
the control device (100) is configured for the separate control of the blower (12) and the fuel pump (13), whereby a blower speed (110) and a fuel pump speed (111) can be controlled separately from one another.

14. The burner device (200) according to claim 12 or 13,
**characterized in that**
the burner device (200) has an electronic input means (21) coupled to the control device (100) for manually entering a fuel pump speed (111) and / or for manually entering a ignition position (214) for a start of the burner device (200).

## Revendications

1. Procédé de calibrage d'un brûleur (200) pour combustibles liquides, ce procédé présentant au moins les étapes suivantes :
a) commande du brûleur (200) à un premier niveau de puissance (210), un premier régime de soufflerie et un premier régime de pompe à combustible étant associés au premier niveau de puissance (210) ; et
b) mesure d'une première valeur de mesure au moins d'un paramètre de mesure, en particulier une valeur de CO2 et/ou d'une valeur de CO et/ou d'une valeur d'O2 et/ou d'un indice de charbonnement et/ou d'une valeur de gaz d'échappement et/ou d'une température et/ou d'une valeur d'oxyde d'azote dans la zone d'échappement (18) du brûleur (200) ; et
c) vérification si la première valeur de mesure se situe dans une première plage prédéfinie de valeurs théoriques ; et
d) modification du premier régime de soufflerie par saisie manuelle ou réglage automatique d'un nouveau premier régime de soufflerie ou d'une valeur correspondant à un nouveau premier régime de soufflerie si la première valeur de mesure se situe en dehors de la première plage prédéfinie de valeurs de mesure ; ou
modification du premier régime de pompe à combustible par saisie manuelle ou réglage automatique d'un nouveau premier régime de pompe à combustible ou d'une valeur correspondant à un nouveau premier régime de pompe à combustible si la première valeur de mesure se situe en dehors de la première plage prédéfinie de valeurs de mesure ; et
e) affectation du nouveau premier régime de soufflerie ou du nouveau premier régime de pompe à combustible au premier niveau de puissance (210) ; et
f) répétition des étapes a) à e) pour un deuxième niveau de puissance (211), le brûleur (200) étant commandé au deuxième niveau de puissance (211), une deuxième valeur de mesure étant mesurée, et étant vérifié que celle-ci se trouve dans une deuxième plage prédéfinie de valeurs théoriques, un deuxième régime de soufflerie ou un deuxième régime de pompe à combustible étant modifié si la deuxième valeur de mesure se situe en dehors de la deuxième plage prédéfinie de valeurs théoriques, un nouveau deuxième régime de soufflerie ou un nouveau deuxième régime de pompe à combustible étant affecté au deuxième niveau de puissance (211),
**caractérisé en ce que**,
lors du calibrage dans chaque niveau individuel de puissance (210, 211), une valeur de surveillance, à savoir une valeur de résistance à la flamme ou un courant de signal de flamme correspondant à la résistance à la flamme, est mesurée et celle-ci est ensuite sauvegardée comme nouvelle valeur théorique de surveillance pour le niveau de puissance respectif (210, 211).

2. Procédé selon la revendication 1,
**caractérisé**
**par** la répétition des étapes a) à e) pour un troisième niveau de puissance (212), le brûleur (200) étant commandé au troisième niveau de puissance (212), une troisième valeur de mesure étant mesurée, et étant vérifié si celle-ci se trouve dans une troisième plage prédéfinie de valeurs théoriques, un troisième régime de soufflerie ou un troisième régime de pompe à combustible étant modifié si la troisième valeur de mesure se situe en dehors de la troisième plage théorique prédéfinie de valeurs théoriques, un nouveau troisième régime de soufflerie ou un nouveau troisième régime de pompe à combustible étant affecté au troisième niveau de puissance (212).

3. Procédé selon la revendication 1 ou 2,
**caractérisé en ce**
**qu'**une caractéristique de fonctionnement (213) est établie par interpolation d'au moins le premier niveau de puissance (210) et d'au moins le deuxième niveau de puissance (211) après affectation des nouveaux régimes de soufflerie (110) ou des nouveaux régimes de pompe à combustible (111).

4. Procédé selon une des revendications précédentes,
**caractérisé en ce que**
les étapes b) à d) sont répétées pour chaque niveau de puissance (210, 211, 212) tant que la valeur de mesure respective se situe dans la plage respective prédéfinie de valeurs théoriques.

5. Procédé selon une des revendications précédentes,
**caractérisé en ce que**
respectivement un régime de soufflerie non modifiable (110) est associé à chaque niveau de puissance (210, 211, 212), sachant que, dans l'étape d), seul le régime de pompe à combustible (111) pour le niveau de puissance respectif (210, 211, 212) est modifié, sachant que, dans l'étape e), seul le nouveau régime respectif de pompe à combustible (111) est associé au niveau de puissance respectif (210, 211, 212) et que le régime de soufflerie (110) associé au niveau de puissance respectif (210, 211, 212) n'est pas modifié.

6. Procédé selon une des revendications précédentes,
**caractérisé en ce**
**qu'**une plage de valeurs théoriques de surveillance est affectée au niveau de puissance respectif (210, 211, 212) en se basant sur la valeur de surveillance respectivement déterminée.

7. Procédé selon la revendication 6,
**caractérisé en ce que**,
pour la plage de valeurs de surveillance d'un niveau de puissance supérieur (210, 211, 212), une fourchette de tolérance plus réduite est fixée que pour la plage de valeurs théoriques de surveillance d'un niveau de puissance inférieur (210, 211, 212).

8. Procédé selon une des revendications précédentes,
**caractérisé en ce que**
le premier régime de soufflerie affecté au premier niveau de puissance (210) est supérieur au deuxième régime de soufflerie affecté au deuxième niveau de puissance (211) et que le premier régime de pompe à combustible affecté au premier niveau de puissance (210) est supérieur au deuxième régime de pompe à combustible affecté au deuxième niveau de puissance (211).

9. Procédé selon une des revendications précédentes,
**caractérisé en ce que**
le premier niveau de puissance (210) correspond à un niveau de puissance maximal du brûleur (200) et/ou que le deuxième niveau de puissance (211) correspond à un niveau de puissance minimal du brûleur (200).

10. Procédé selon une des revendications précédentes,
**caractérisé en ce que**,
lors de la commande du brûleur (200) au niveau de puissance respectif (210, 211, 212), le régime de pompe à combustible (111) affecté au niveau de puissance respectif (210, 211, 212) est augmenté ou réduit par saisie manuelle ou par un moyen de saisie électronique (21).

11. Dispositif de commande (100) pour la commande d'un brûleur (200) pour combustibles liquides, le dispositif de commande (100) présentant une fonction de calibrage pour le calibrage du brûleur (200),
**caractérisé en ce que**
le dispositif de commande (100) est conçu pour calibrer le brûleur (200) au moyen de la fonction de calibrage suivant un procédé selon les revendications 1 à 10.

12. Brûleur (200) pour combustibles liquides, le brûleur (200) présentant une buse (10), une électrode (11), une soufflerie (12) pour l'apport d'air de combustion au niveau de la buse (10), une pompe à combustible (13) pour l'apport de combustible liquide à la buse (10) et un dispositif de commande (100) selon la revendication 11 pour la commande de la soufflerie (12) et de la pompe à combustible (13),
**caractérisé en ce que**
la soufflerie (12) est disposée sur un premier arbre (14) et la pompe à combustible (13) est disposée sur un second arbre (15), le premier arbre (14) et le second arbre (15) étant disposés séparément de l'autre et pouvant être commandés séparément l'un de l'autre, le dispositif de commande (100) étant conçu pour calibrer le brûleur (200) au moyen d'une fonction de calibrage suivant un procédé selon les revendications 1 à 10.

13. Dispositif de commande (200) selon la revendication 12,
**caractérisé en ce que**
le dispositif de commande (100) est conçu pour la commande séparée de la soufflerie (12) et de la pompe à combustible (13) ce qui a pour effet qu'un régime de soufflerie (110) et un régime de pompe à combustible (111) peuvent être commandés séparément l'un de l'autre.

14. Dispositif de commande (200) selon la revendication 12 ou 13,
**caractérisé en ce que**
le brûleur (200) présente un moyen de saisie électronique (21) couplé au dispositif de commande (100) pour la saisie manuelle d'un régime de pompe à combustible (111) et/ou pour la saisie manuelle d'une position d'allumage (214) pour un démarrage du brûleur (200).
